# EUROPÄISCHE PATENTSCHRIFT

(11) **EP 0 221 914 B1**
(45) Veröffentlichungstag und Bekanntmachung des Hinweises auf die Patenterteilung: **02.11.1988**
(21) Anmeldenummer: 86902301.0
(22) Anmeldetag: 28.04.1986
(51) Int. Cl.: B05B 7/20, F23D 14/52

(54) **FLAMMSPRITZBRENNER ZUR VERARBEITUNG PULVER- ODER DRAHTFÖRMIGER SPRITZWERKSTOFFE**
FLAME INJECTION BURNER FOR POWDER- OR WIRE- FORM MATERIALS
BRULEUR A INJECTION DE FLAMME POUR MATIERES SOUS FORME DE POUDRE OU DE FIL

(30) Priorität: 01.05.1985 CH 1841/85
(43) Veröffentlichungstag der Anmeldung: 20.05.1987
(73) Patentinhaber: Castolin S.A., CH-1025 Saint-Sulpice (CH)
(72) Erfinder: DELAPLACE, Philippe, CH-1004 Lausanne (CH)
(74) Vertreter: Hranitzky, Wilhelm Max
(86) Internationale Anmeldenummer: CH8600057
(87) Internationale Veröffentlichungsnummer: WO8606302

(56) Entgegenhaltungen:
- CH-A- 607 693
- FR-A- 2 421 681
- US-A- 3 190 560

## Beschreibung

Die Erfindung betrifft einen Flammspritzbrenner zur Verarbeitung pulver-oder drahtförmiger Spritzwerkstoffe mit einem Brennerkörper und einem Brennerkopf, wobei der Brennerkörper Zuführvorrichtungen für den Spritzwerkstoff sowie für ein Brenngas und ein Oxydationsgas aufweist und wobei der Brennerkopf einen mit einer Mehrzahl von Gasdüsenkanälen und mindestens einem Kanal für den Spritzwerkstoff versehenen Düsenteil aufweist, der mit dem Brennerkörper auswechselbar verbunden ist.

Flammspritzbrenner dieser Art für pulverförmige Spritzwerkstoffe sind beispielsweise aus der DE-Patentschrift 1 646 027 bekannt. Die darin beschriebene Anordnung weist im Brennerkörper eine ringförmige Mischkammer auf, der einerseits aus einem gemeinsamen Förderkanal Brenngas zugeführt wird und in welche andererseits mehrere Oxydationsgas-Förderkanäle einmünden. Die Mischkammer besitzt dabei ein relativ grosses Volumen, wodurch ein Flammenrückschlag bzw. eine Rückzündung bis in die Mischkammer, die sich, wie die Praxis gezeigt hat, bei einem solchen Brenner nicht ausschliessen lassen, sehr schwerwiegende Folgen nach sich ziehen können.

Bei einer solchen bekannten Brennerkonstruktion ist ferner eine Änderung der Flammenenergie nur schwer möglich und erfordert das Eingreifen eines Fachmanns, um beim Auswechseln des Mischorgans die erforderliche Sicherheit zu gewährleisten. Dies macht eine Umstellung bei der Verarbeitung von verschiedenartigen Spritzwerkstoffen problematisch.

Ein weiterer bedeutender Nachteil eines solchen Brenners besteht darin, dass er an die in einzelnen Ländern bestehenden Vorschriften bezüglich des maximal zugelassenen Brenngasdruckes nicht oder nur sehr schwer angepasst werden kann, da dabei die notwendige Saugleistung im Injektor eine Oxydationsgasgeschwindigkeit erfordert, die bereits im kritischen Bereich liegt.

Ferner ist bei einem Brenner der bekannten Art das Flammenprofil in seiner Gesamtheit vorgegeben und nicht einzelnen Anwendungsfällen anpassbar.

Um die Auswirkungen eines Flammenrückschlages möglichst gering zu halten, wurde andererseits vorgeschlagen, die Gasmischung erst im Düsenteil vorzunehmen. Bei einem solchen Brenner ist jedoch die Durchmischung der Gase nicht zufriedenstellend, da der Gasweg nach der Mischung zu kurz ist und auch die Möglichkeit wegfällt, durch konstruktive Mittel die Durchmischung zu verbessern. Die Ausnutzung der optimalen Flammengeschwindigkeit ist daher in einem solchen Brenner nicht möglich, und die Unregelmässigkeit der einzelnen Flammenkegel beeinträchtigt die Qualität der gespritzten Schichten.

Aufgabe der Erfindung ist es, die oben genannten Nachteile der bekannten Brenner zu beseitigen und insbesondere einen Flammspritzbrenner zu schaffen, der einfach und vom Benutzer selbst problemlos an die verschiedensten Spritzbedingungen und Anwendungsfälle anpassbar ist, insbesondere im Hinblick auf die Brennerleistung, so dass optimale Spritzergebnisse erzielt werden können und eine wesentliche Verbesserung der Sicherheit im Betrieb gewährleistet ist.

Dies wird erfindungsgemäss dadurch erreicht, dass der Brennerkörper von der Verbindungsseite mit dem Düsenteil aus zugängliche, längliche Ausnehmungen zur Aufnahme von mindestens zwei auswechselbaren Brenngas-Oxydationsgas-Injektoren sowie für jeden Injektor jeweils einen eigenen Förderkanal für das Brenngas und einen eigenen Förderkanal für das Oxydationsgas aufweist, welche mit den entsprechenden Eingangskanälen des Injektors in Verbindung stehen.

Vorzugsweise ragen die in die Ausnehmungen des Brenner körpers eingesetzten Injektoren teilweise aus dem Brennerkörper heraus und weist der Düsenteil seinerseits Ausnehmun gen zur Aufnahme der aus dem Brennerkörper herausragenden Injektorteile auf.

Spezielle Ausführungsformen der Erfindung sind insbesondere in den Patentansprüchen 2 bis 15 beschrieben. Weitere Aspekte der Erfindung gehen aus der nachfolgenden Beschreibung eines Ausführungsbeispiels und verschiedener Varianten desselben hervor, die zum Teil in der beigefügten Zeichnung veranschaulicht sind.

Es zeigen:
Fig. 1 eine Gesamtansicht eines erfindungsgemässen Flammspritzbrenners;
Fig. 2 einen halben Axialschnitt des vorderen Teils des Brennerkörpers und des Düsenteils des Flammspritzbrenners von Fig. 1;
Fig. 3 einen Schnitt entlang der Linie 111-111 von Fig. 2;
Fig. 4 einen teilweisen Axialschnitt eines Brennerkopfes gemäss einer Ausführungsvariante;
Fig. 5 einen Axialschnitt eines Düsenteils entsprechend einer weiteren Ausführungsvariante, und die Figuren 6 - 8 weitere Ausführungsvarianten eines Düsenteils für einen erfindungsgemassen Flammspritzbrenner.

Der Brenner gemäss den Fig. 1 bis 3 ist ein autogener Pulver-Flammspritzbrenner mit einem Brennerkopf 1, der auf einem Brennerkörper 2 mit Hilfe einer Überwurfmutter 3 montiert ist. Dem Brennerkörper wird beispielsweise über eine Anschlussleitung 4 ein Gemisch eines Flammspritzpulvers mit einem zu dessen Förderung dienenden Trägergas, z. B. Sauerstoff oder Luft, zugeführt, sowie über Anschlussleitungen 5 bzw. 6 Azetylen als Brenngas und Sauerstoff als Oxydationsgas. Gegebenenfalls weist der Brennerkörper weitere nicht dargestellte Anschluss-, Regel- und Absperrvorrichtungen für diese Gase und das Spritzpulver auf.

Der Brennerkopf 1 besteht gemäss Fig. 2 im wesentlichen aus einem Düsenteil 15. Der Brennerkörper 2 weist im vorliegenden Beispiel einen zentralen Zuführungskanal 40 auf, der sich in einem Kanal 41 des Düsenteils fortsetzt. Ferner besitzt er drei längliche, zylindrische Ausnehmungen 20, 21, 22, deren Lage in Fig. 3 strichpunktiert angedeutet ist. In diesen zum Düsenteil 15 hin offenen Ausnehmungen ist je ein Brenngas-Oxydationsgas-Injektor, wie der in Fig. 2 mit 23 bezeichnete Injektor, auswechselbar angeordnet.

Ein solcher Injektor weist einen zentralen Mischkanal 24 auf, in den einerseits in Längsrichtung ein Injektorkanal 25 und andererseits in Radialrichtung ein Ansaugkanal 26 einmünden. Wie aus Fig. 2 ersichtlich, sind die Querschnitt dieser Eingangskanäle 25, 26 des Injektors wesentlich kleiner als der Querschnitt des Mischkanals.

Der Ansaugkanal 26 steht mit dem in Längsrichtung verlaufenden Zufuhrkanal 50 für das Brenngas in Verbindung, und zwar über eine ringförmige Zuführungs-Kammer 27, die durch eine Aussparung zwischen dem Körper des Injektors 23 und dem Brennerkörper 2 gebildet wird, und das Einsetzen eines wie hier zylindrischen Injektors von der Winkellage desselben unabhängig macht.

Der Oxydationsgas-Eingangskanal 25 setzt einen Zufuhrkanal 60 vorzugsweise in Längsrichtung fort.

An dem der Gaszuführung entgegengesetzten Ende des Injektors 23 ragt dessen Körper aus dem Brennerkörper heraus und wird von einer entsprechenden Ausnehmung 30 des Düsenteils aufgenommen. Die Wandteile des Injektorkörpers zwischen den beiden Eingangskanälen sowie vor und nach der Verbindungsfläche zwischen Düsenteil und Brennerkörper sind mit Hilfe von elastischen Dichtungsringen 7, 8, 9 mit den Wandflächen der entsprechenden Ausnehmungen dichtend verbunden. In Fig. 3 sind die Ausnehmung 30 sowie den Brennerkörper-Ausnehmungen 21 und 22 gegenüberliegende Ausnehmungen 31 und 32 strich-punktiert angedeutet.

Im Düsenteil stehen beim vorliegenden Ausführungsbeispiel mehrere, hier jeweils drei, Gasdüsenkanäle 16 mit einer entsprechenden gemeinsammen Gasmischkammer 17,18,19 in Verbindung. Jede dieser Gasmischkammern weist eine Eingangsöffnung auf, die beispielsweise durch einen Verbindungskanal 10 gebildet wird und mit der Ausgangsöffnung des Injektors verbunden ist. Der Verbindungskanal kann durch eine Bohrung in einem anschliessend an den Injektorkörper in der Ausnehmung 30 angeordneten Zwischenteil 11 gebildet werden. Der Querschnitt der Eingangsöffnung der Gasmischkammer ist dabei kleiner als der Querschnitt der Ausgangsöffnung des Injektors und wesentlich kleiner als der Querschnitt der Gasmischkammer selbst.

Wie aus der vorstehend beschriebenen Anordnung hervorgeht, wird gemäss der Erfindung das gesamte geförderte Brenngas-Oxydationsgas-Volumen auf mehrere voneinander unabhängige Injektormischvorrichtungen verteilt. In jeder dieser Mischvorrichtungen ist dabei insbesondere der Querschnitt des Injektorkanals an den gegebenen Brenngasdruck angepasst, womit in unkritischer Weise erreichbar ist, dass auch bei relativ niedrigem Brenngasdruck durch Erhöhung der Oxydationsgasgeschwindigkeit eine für das gewünschte Gemisch ausreichende Saugleistung erzielt wird.

Auch die übrigen Dimensionen eines Injektors werden jeweils optimal aufeinander abgestimmt. Die Aufteilung der Mischvolumen auf mehrere unabhängige Injektoren ist bei deren Dimensionierung, insbesondere was den Injektorkanal betrifft, von entscheidendem Vorteil, da die Verhältnisse sowohl in mechanischer als auch in strömungstechnischer Hinsicht dabei weniger kritisch sind. Ferner ist auch bei einem allfälligen Flammenrückschlag in einem der Gaswege die Auswirkung eines solchen Rückschlags bzw. einer Rückzündung auf das entsprechende Teilvolumen beschränkt, so dass das entsprechende Risiko nicht nur in seiner Häufigkeit, sondern auch in seinem Umfang erheblich verringert ist.

Die Durchmischung der Gase mit Hilfe von mehreren unabhängigen Injektoranordnungen erweist sich bereits auf dieser Ebene als wesentlich besser als mittels der üblichen grösseren aus einem einzigen Brenngaskanal gespeisten Mischkammer. Die Durchmischung wird bei dem vorliegenden Brenner im übrigen noch durch konstruktive Massnahmen auf der Ebene des Düsenteils, z. B. durch die bereits erwähnte Mischkammer 17, weiter verbessert.

Die Anordnung von mehreren unabhängigen, einzeln austauschbaren Injektorvorrichtungen erlaubt ferner, einerseits die Injektoren der gewünschten Brennerleistung entsprechend zu wählen und andererseits auch unterschiedliche Injektoren in die einzelnen Ausnehmungen einzusetzen, und damit das Profil der Flamme über den gesamten Umfang des Düsenteils veränderlich und entsprechend einem bestimmten Anwendungsfall zu gestalten. Dazu kommt noch die Möglichkeit, durch verschiedene Düsenteile mit jeweils verschiedenen Anordnungen der Düsenkanäle und der Mischkammern die Zuordnung der einzelnen Gasdüsen zu einem bestimmten Injektor in äusserst weitem Umfang zu variieren. So kann beispielsweise bei dem vorstehend beschriebenen Brenner ein Düsenteil verwendet werden, bei dem die Mischkammern 17,18,19 entweder in einer einzigen Ringkammer zusammengefasst sind, oder so geformt sind, dass eine beliebige Zuordnung der einzelnen Düsenkanäle 16 zu den in die Ausnehmungen 20, 21 und 22 eingesetzten Injektoren zustande kommt. Diese Injektoren können, wie bereits erwähnt, eine unterschiedliche Leistung besitzen und gegebenenfalls sogar als ein Verschlussteil für die entsprechende Ausnehmung im Brennerkörper ausgebildet sein, d. h. als hermetischer Verschluss der zugehörigen Gaszuführkanäle 50, 60, wodurch eine besonders krasse Asymmetrie des Flammenprofils erzielbar ist.

Die hier beschriebene Konstruktion bei der die Injektoren aus dem Brennerkörper herausragen, erlaubt eine besonders einfache Auswechslung derselben von Hand, ohne spezielle Werkzeuge. In diesem Zusammenhang sind auch die Dichtungsmittel von Bedeutung, wobei vorzugsweise elastische Dichtungsringe zwischen dem Injektorkörper und dem Brennerkörper einerseits und dem Düsenteil andererseits vorgesehen sind. Ferner ist zu bemerken, dass der Düsenteil selbst sehr einfach aufgebaut sein kann und daher die Kosten eines Ersatzes dieses Verschleissteils gering gehalten werden.

Die Figuren 4 bis 9 zeigen verschiedene weitere Ausführungsbeispiele des Brennerkopfes, wobei jeweils die gleich ausgebildeten Teile mit denselben Bezugsziffern wie in den vorhergehenden Figuren bezeichnet sind.

Fig. 4 zeigt ein Düsenteil 12, bei dem Düsenkanäle 33, 34 in verschiedenen radialen Abständen angeordnet sind. Die einzelnen Düsenkanäle sind wieder mit Mischkammern, wie 35, 36, in Verbindung, wobei die Form dieser Mischkammern und die Anordnung der Eingangsöffnungen so gewählt sein können, dass mit lediglich konstruktiven Einschränkungen beliebige Gasdüsenkanäle von einem gegebenen Injektor aus gespeist werden können. Die Ausführung nach Fig. 4 weist einen Injektor 37 auf, dessen Mündungsende 38 sich konisch erweitert und in ein Zwischenteil 39 mit zwei Verbindungskanälen 42, 43 hineinragt. Die somit am Mündungsende auftretende Entspannung des Gasgemisches und die darauffolgende Beschleunigung in den Kanälen 42, 43 bewirkt bereits eine gute Durchmischung an dieser Stelle, der eine weitere Mischung in den Kammern 35 bzw. 36 folgt.

Fig. 5 zeigt ein Düsenteil 13, das ähnlich dem in Fig. 2 gezeigten ausgebildet ist, bei dem jedoch die Mischkammer 44 einen Vorsprung 45 aufweist, der diese Mischkammer in zwei über eine Verengung miteinander in Verbindung stehende Teilkammern unterteilt und damit eine weitere Verbesserung der Durchmischung bewirkt.

Fig. 6 zeigt eine Ausführung eines Düsenteils 14, bei dem die Unterteilung der Mischkammer, hier 46, in zwei Teilkammern durch ein Einsatzteil 47 erfolgt, welches in die die Mischkammer bildende Ausnehmung eingepasst ist. Dies kann unter anderem aus fertigungstechnischen Gründen von Vorteil sein.

Fig. 7 zeigt eine Anordnung, bei der die Mischkammer 46 des Düsenteils ein bewegliches Einsatzteil 48 aufweist, das beispielsweise als dünne Scheibe ausgebildet ist und von der ausgangsseitigen Rückwand der Mischkammer durch ein Distanzstück 49 ferngehalten wird. Durch die zwangsweise Umlenkung der Gase erfolgt eine noch bessere Durchmischung vor dem Eintritt derselben in den Düsenkanal.

Fig. 8 zeigt ebenfalls eine Ausführung eines Düsenteils, hier 28, mit einem beweglichen Einsatzteil 51 in einer Mischkammer 52, welche beispielsweise in der Schnittebene mit drei Düsenkanälen 53, 54, 55 in Verbindung steht. Distanzstücke 56 sorgen wieder dafür, dass eine Minimaldistanz zwischen dem Einsatzteil und den Austrittsöffnungen der Mischkammer eingehalten wird. Die Wandabstände des Einsatzteils wurden in Fig. 8 mit "a", "b" und "c" bezeichnet und besitzen zur Erzielung einer optimalen Durchmischung folgende Werte:
a: zwischen 0,05 und 0,5 mm,
b: zwischen 0,1 und 3 mm,
c:zwischen 0,2 und 10 mm,
vorzugsweise zwischen 0,5 und 8 mm bzw. 1 und 7 mm.

Die Anordnung ist im einzelnen so getroffen, dass die Abstände a kleiner als b und b kleiner als c sind. Als Distanzstücke 56 können insbesondere Stifte verwendet werden, die entweder mit der Mischkammerwand oder mit dem Einsatzteil fest verbunden sind.

Fig. 9 zeigt eine andere Form der Unterteilung einer Mischkammer in zwei aufeinanderfolgende Teilkammern 57 und 58. Beide Mischkammern sind durch ein Einsatzteil 59 innerhalb einer gemeinsamen Ausnehmung des Düsenteils 29 voneinander getrennt und über eine oder mehrere Bohrungen, wie 61, verbunden. Der Querschnitt der zweiten Gasmischkammer 58 ist dabei wesentlich grösser als derjenige des Verbindungskanals bzw. der Gesamtheit der Verbindungskanäle 61 und natürlich auch grösser als derjenige der Gesamtheit der Ausgangsöffnungen dieser Mischkammer.

Varianten der hier beschriebenen Ausführungsformen liegen im Bereich des Fachmanns und ermöglichen im Rahmen des grundsätzlichen Aufbaus gemäss der Erfindung eine optimale Anpassung des Brenners an die verschiedensten Anwendungsfälle.

Dies gilt sowohl für das gezeigte Beispiel eines Pulverflammspritzbrenners als auch für die an sich bekannten Brenner für drahtförmige Spritzwerkstoffe, bei denen beispielsweise durch Kanäle wie 40, 41 in Fig. 2 ein Spritzdraht vorgeschoben wird und der Düsenteil geeignete zusätzliche, meist mit Luft gespeiste Düsen aufweist.

## Patentansprüche

1. Flammenspritzbrenner zur Verarbeitung pulver- oder drahtförmiger Spritzwerkstoffe mit einem Brennerkörper (2) und einem Brennkopf (1), wobei der Brennerkörper Zuführvorrichtungen (40, 50, 60) für den Spritzwerkstoff sowie für ein Brenngas und ein Oxydationsgas aufweist und wobei der Brennerkopf einen mit einer Mehrzahl von Gasdüsenkanälen (16) und mindestens einem Kanal (41) für den Spritzwerkstoff versehenen Düsenteil (15) aufweist, der mit dem Brennerkörper auswechselbar verbunden ist, dadurch gekennzeichnet, dass der Brennerkörper (2) von der Verbindungsseite mit dem Düsenteil (15) aus zugängliche, längliche Ausnehmungen (20, 21, 22) zur Aufnahme von mindestens zwei auswechselbaren Brenngas-Oxydationsgas-Injektoren (23) sowie für jeden Injektor jeweils einen eigenen Förderkanal (50) für das Brenngas und einen eigenen Förderkanal (60) für das Oxydationsgas aufweist, welche mit den entsprechenden Eingangskanälen (26, 25) des Injektors in Verbindung stehen.

2. Flammspritzbrenner nach Patentanspruch 1, dadurch gekennzeichnet, dass der Düsenteil (15) mindestens eine erste Gasmischkammer (17) aufweist, die einerseits durch mindestens eine Eingangsöffnung (10) mit der Ausgangsöffnung mindestens eines Injektors und andererseits mit mindestens einem Gasdüsenkanal (16) in Verbindung steht, wobei der Querschnitt dieser Eingangsöffnung kleiner ist als der Querschnitt der Ausgangsöffnung des Injektors und wesentlich kleiner als der Querschnitt der Gasmischkammer hinter der Eingangsöffnung.

3. Flammspritzbrenner nach Patentanspruch 2, dadurch gekennzeichnet, dass die Injektoren eine sich erweiternde Ausgangsöffnung aufweisen.

4. Flammspritzbrenner nach Patentanspruch 1, dadurch gekennzeichnet, dass er mindestens einen an der Stelle eines Injektors in die entsprechende Ausnehmung des Brennerkörpers eingesetzten Verschlussteil aufweist, durch den die Brenngas- und Oxydationsgaskanäle für den Injektor verschlossen werden.

5. Flammspritzbrenner nach Patentanspruch 2, dadurch gekennzeichnet, dass die ersten Gasmischkammern (17, 18, 19) zwischen Eingangs- und Ausgangsöffnungen für das Gasgemisch eine Verengung aufweisen.

6. Flammspritzbrenner nach Patentanspruch 2, dadurch gekennzeichnet, dass die ersten Gasmischkammern (17, 18, 19) zwischen Eingangs- und Ausgangsöffnungen für das Gasgemisch ein beweglich angeordnetes Einsatzteil (48, 51) enthalten.

7. Flammspritzbrenner nach Patentanspruch 6, dadurch gekennzeichnet, dass die Wandabstände des Einsatzteils in der Gasmischkammer von der Eingangsöffnung zur Ausgangsöffnung der Kammer hin zunehmen.

8. Flammspritzbrenner nach Patentanspruch 6 oder 7, dadurch gekennzeichnet, dass die Entfernung (a) zwischen dem Einsatzteil und der die Eingangsöffnung umgebenden Wand der Gasmischkammer zwischen 0,05 und 0,5 mm liegt.

9. Flammspritzbrenner nach einem der Patentansprüche 6 - 8, dadurch gekennzeichnet. dass die Entfernung (c) zwischen dem Einsatzteil und der die Ausgangsöffnung der Gasmischkammer umgebenden Wand zwischen 0,2 und 10 mm, vorzugsweise zwischen 0,5 und 8 mm, bzw. zwischen 1 und 7 mm liegt.

10. Flammspritzbrenner nach einem der Patentansprüche 6 - 9, dadurch gekennzeichnet, dass das Einsatzteil (48, 51) plattenförmig ausgebildet und mit Distanzelementen (49, 56) zur Einhaltung eines Minimalabstandes zumindest von der die Ausgangsöffnung der Mischkammer umgebenden Wand versehen ist.

11. Flammspritztrenner nach Patentanspruch 2, dadurch gekennzeichnet, dass der Düsenteil (15) mindestens eine zweite Gasmischkammer aufweist, die einerseits über einen Verbindungskanal mit mindestens einer ersten Gasmischkammer in Verbindung steht, wobei der an den Verbindungskanal anschliessende Querschnitt der zweiten Gasmischkammer grösser ist als derjenige des einmündenden Verbindungskanals, und die andererseits mit mindestens einem Gasdüsenkanal in Verbindung steht.

12. Flammspritzbrenner nach Patentanspruch 2 oder 11, dadurch gegennzeichnet, dass eine erste Gasmischkammr mit mindestens zwei mit getrennten Gasdüsenkanälen in Verbindung stehenden zweiten Gasmischkammern in Verbindung steht.

13. Flammspritzbrenner nach Patentanspruch 2. dadurch gekennzeichnet, dass er mindestens zwei erste Gasmischkammern (35, 36) aufweist.

14. Flammspritzbrenner nach Patentanspruch 2 oder 13, dadurch gekennzeichnet, dass jede Gasmischkammer mit mindestens zwei Gasdüsenkanälen in Verbindung steht.

15. Flammspritzbrenner nach einem der vorhergehenden Patentansprüche, dadurch gekennzeichnet, dass die in die Ausnehmungen des Brennerkörpers eingesetzten Injektoren (23) teilweise aus dem Brennerkörper (2) herausragen und der Düsenteil seinerseits Ausnehmungen (30) zur Aufnahme der aus dem Brennerkörper herausragenden Injektorteile aufweist.

16. Flammspritzbrenner nach Patentanspruch 15, dadurch gekennzeichnet, dass er zwischen jedem Injektor und den entsprechenden Ausnehmungen des Brennerkörpers und des Düsenteils elastische Dichtungsmittel (7. 8, 9) aufweist.

## Claims

1. Flame-sprayer burner for using spraying materials in the form of powder or wire, comprising a burner body (2) and a burner head (1), the burner body comprising supply means (40, 50, 60) for the material to be sprayed and also for a fuel gas and an oxidation gas, and the burner head comprising a nozzle portion (15) provided with a plurality of gas nozzle passages (16) and at least one passage (17) for the material being sprayed, said nozzle portion (15) being connected to the burner body so as to be interchangeable, characterised in that the burner body (2), from the side for connection to the nozzle part (15), comprises accessible elongated recesses or openings (20, 21, 22) for receiving at least two replaceable combustion gas-oxidation gas injectors (23), and also, for each injector, in each case always a particular feed channel (50) for the combustible gas and a particular feed channel (60) for the oxidation gas, such channels communicating with the corresponding inlet channels (26, 25) of the injector.

2. Flame-sprayer burner according to claim 1, characterised in that the nozzle part (15) comprises at least one first gas-mixing chamber (17), which communicates on one side, through at least one inlet opening (10), with the outlet opening of at least one injector and, on the other side, with at least one gas nozzle passage (16), the cross-section of thin inlet opening being smaller than the cross-section of the outlet opening of the injector and substantially smaller than the cross-section of the gas-mixing chamber after the inlet opening.

3. Flame-sprayer burner according to claim 2, characterised in that the injectors have an outlet opening which widens out.

4. Flame-sprayer burner according to claim 1, characterised in that it comprises at least one closure part inserted in place of an injector into the corresponding opening of the burner body, by which closure part the combustible gas and oxidation gas passages for the injector are closed off.

5. Flame-sprayer burner according to claim 2, characterised in that the first gas-mixing chambers (17, 18, 19) between inlet and outlet openings for the gas mixture comprise a constriction.

6. Flame-sprayer burner according to claim 2, characterzised in that the first gas-mixing chambers (17, 18, 19) between inlet and outlet openings for the gas mixture contain a movably arranged insert part (48, 51).

7. Flame-sprayer burner according to claim 6, characterised in that the wall spacings of the insert part in the gas-mixing chamber increase from the inlet opening to the outlet opening of the chamber.

8. Flame-sprayer burner according to claim 6 or 7, characterised in that the distance (a) between the insert part and that wall of the gas-mixing chamber which surrounds the inlet opening is between 0.05 and 0.5 mm.

9. Flame-sprayer burner according to one of the claims 6 - 8, characterised in that the distance (c) between the insert part and the wall surrounding the outlet opening of the gas-mixing chamber is between 0.2 and 10 mm., advantageously between 0.5 and 8 mm or respectively between 1 and 7 mm.

10. Flame-sprayer burner according to one of the claims 6 - 9, characterised in that the insert part (48, 51) is of plate-like form and is provided with spacer elements (49, 50) for maintaining a minimal spacing, at least from that wall which surrounds the outlet opening of the mixing chamber.

11. Flame-sprayer burner according to claim 2, characterised in that the nozzle portion (15) comprises at least one second gas- mixing chamber, which on one side communicates by way of a connecting passage with at least a first gas-mixing chamber, the cross- section of the second mixing chamber adjoining the connecting duct being larger than that of the joining connecting passage, and which communicates on the other side with at least one gas nozzle duct.

12. Flame-sprayer burner according to claim 2 or 11, characterised in that a first gas-mixing chamber communicates with at least two second gas-mixing chambers which communicate with separate gas nozzle ducts.

13. Flame-sprayer burner according to claim 2, characterised in that it comprises at least two first gas-mixing chambers (35, 36).

14. Flame-sprayer burner according to claim 2 or 13, characterised in that each gas-mixing chamber communicates with at least two gas- nozzle passages.

15. Flame-sprayer burner according to one of the preceding claims, charactermsed in that the injectors (23) inserted into the openings of the burner body partially project from the burner body (2) and the nozzle portion in its turn comprises openings (30) for receiving the injector parts projecting from the burner body.

16. Flame-sprayer burner according to claim 15, characterised in that it comprises elastic sealing means (7, 8, 9) between each injector and the corresponding openings of the burner body and of the nozzle part.

## Revendications

1. Chalumeau pulvérisateur à la flamme, pour le traitement de matériaux de pulvérisation sous forme de poudre ou de fil, avec un corps de chalumeau (2) et une tête de chalumeau (1), le corps de chalumeau présentant des dispositifs d'alimentation (40, 50, 60) pour le matériau de pulvérisation ainsi que pour un gaz de combustion et un gaz d'oxydation, et la tête de chalumeau présentant une partie formant buse (15), munie d'une pluralité de canaux de buses à gaz (16) et d'au moins un conduit (41) pour le matériau de pulvérisation qui est reliée de manière interchangeable, avec le corps de chalumeau, caractérisé en ce que le corps de chalumeau (2) présente des évidements allongés (20, 21, 22), accessibles du côté de jonction avec la partie formant buse (15), pour recevoir au moins deux injecteurs (23) de gaz de combustion - gaz d'oxydation interchangeables, ainsi que, pour chaque injecteur, un propre conduit d'alimentation (50), pour le gaz de combustion et un propre conduit d'alimentation (60), pour le gaz d'oxydation, ceux-ci étant en communication avec les conduits d'entrée correspondants (26, 25) de l'injecteur.

2. Chalumeau pulvérisateur à la flamme, selon la revendication 1, caractérisé en ce que la partie formant buse (15) présente au moins une première chambre de mélange de gaz (17) qui est en communication, d'une part, par au moins une ouverture d'entrée (10), avec l'ouverture de sortie d'au moins un injecteur, et, d'autre part, avec au moins un conduit de buse à gaz (16), la section de cette ouverture d'entrée étant plus petite que la section de l'ouverture de sortie de l'injecteur et notablement plus petite que la section de la chambre de mélange de gaz à l'arrière de l'ouverture d'entrée.

3. Chalumeau pulvérisateur à la flamme selon la revendication 2, caractérisé en ce que les injecteurs présentent une ouverture de sortie allant en s'élargissant.

4. Chalumeau pulvérisateur à la flamme, selon la revendication 1, caractérisé en ce qu'il présente au moins une partie de fermeture insérée à la place d'un injecteur dans l'évidement correspondant du corps de chalumeau, au moyen de laquelle les conduits de gaz de combustion et de gaz d'oxydation pour l'injecteur sont fermés.

5. Chalumeau pulvérisateur à la flamme, selon la revendication 2, caractérisé en ce que les premières chambres de mélange de gaz (17, 18, 19) entre les ouvertures d'entrée et les ouvertures de sortie pour le mélange gazeux présentent un rétrécissement.

6. Chalumeau pulvérisateur à la flamme, selon la revendication 2, caractérisé en ce que les premières chambres de mélange de gaz (17,18, 19) entre les ouvertures d'entrée et les ouvertures de sortie pour le mélange gazeux contiennent une pièce intercalaire (48, 51 ) disposée de manière mobile.

7. Chalumeau pulvérisateur à la flamme, selon la revendication 6, caractérisé en ce que les distances de la pièce intercalaire, par rapport aux parois dans la chambre de mélange de gaz, augmentent à partir de l'ouverture d'entrée vers l'ouverture de sortie de la chambre.

8. Chalumeau pulvérisateur à la flamme, selon la revendications 6 ou 7, caractérisé en ce que la distance (a) entre la pièce intercalaire et la paroi de la chambre de mélange de gaz qui entoure l'ouverture d'entrée est comprise entre 0,05 et 0,5 mm.

9. Chalumeau pulvérisateur à la flamme, selon l'une des revendications 6 - 8, caractérisé en ce que la distance (c) entre la pièce intercalaire et la paroi qui entoure l'ouverture de sortie de la chambre de mélange de gaz est comprise entre 0,2 et 10 mm, de préférence entre 0,5 et 8 mm et entre 1 et 7 mm, respectivement.

10. Chalumeau pulvérisateur à la flamme, selon l'une des revendications 6 - 9, caractérisé en ce que la pièce intercalaire (48, 51) est conformée en forme de plaque et qu'elle est munie d'éléments d'espacement (49, 56) pour maintenir une distance minimale au moins avec la paroi qui entoure l'ouverture de sortie de la chambre de mélange de gaz.

11. Chalumeau pulvérisateur à la flamme, selon la revendication 2, caractérisé en ce que la pièce formant buse (15) présente au moins une deuxième chambre de mélange de gaz qui est en communication, d'une part, par un conduit de liaison, avec au moins une première chambre de mélange de gaz, la section de la deuxième chambre de mélange de gaz se raccordant au conduit de liaison étant plus grande que celle du conduit de liaison qui y débouche, et, d'autre part, avec au moins un conduit de buse à gaz.

12. Chalumeau pulvérisateur à la flamme selon la revendication 2 ou 11, caractérisé en ce qu'une première chambre de mélange de gaz est en communication avec au moins deux deuxièmes chambres de mélange de gaz qui communiquent avec des conduits de buse à gaz séparés.

13. Chalumeau pulvérisateur à la flamme, selon la revendication 2, caractérisé en ce qu'il présente au moins deux premières chambres de mélange de gaz (35, 36).

14. Chalumeau pulvérisateur à la flamme, selon la revendication 2 ou 13, caractérisé en ce que chaque chambre de mélange de gaz est en communication avec ou moins deux conduits de buse à gaz.

15. Chalumeau pulvérisateur à la flamme, selon l'une des revendications précédentes, caractérisé en ce que les injecteurs (23) logés dans les évidements du corps du chalumeau font partiellement saillie hors du corps du chalumeau (2) et en ce que la partie formant buse présente, de son côté, des évidements (30) pour recevoir les parties d'injecteur qui dépassent du corps du chalumeau.

16. Chalumeau pulvérisateur à la flamme, selon la revendication 15, caractérisé en ce qu'il présente des moyens d'étanchéité élastiques (7, 8, 9) entre chaque injecteur et les évidements correspondants du corps du chalumeau.
